# EUROPÄISCHE PATENTSCHRIFT

(11) **EP 0 282 685 B1**
(45) Veröffentlichungstag und Bekanntmachung des Hinweises auf die Patenterteilung: **28.11.1990**
(21) Anmeldenummer: 87890140.4
(22) Anmeldetag: 19.06.1987
(51) Int. Cl.: E06B 3/66

(54) **Verfahren zum Herstellen und Verschliessen einer Öffnung in einer Hohlprofilleiste**
Method for making and closing an opening in a hollow section
Procédé pour effectuer et pour obturer une ouverture dans un profilé creux

(30) Priorität: 09.03.1987 AT 550/87
(43) Veröffentlichungstag der Anmeldung: 21.09.1988
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- EP-A- 0 103 111
- DE-U- 8 519 191
- FR-A- 859 250
- FR-A- 2 423 621

## Beschreibung

Die Erfindung betrifft ein Verfahren zum Herstellen und nachträglichen Verschließen einer Öffnung in einer Hohlprofilleiste, insbesondere einer Hohlprofilleiste, die als Abstandhalter einer Isolierglasscheibe bestimmt ist, bei dem man eine Öffnung in einer der einander gegenüberliegenden Wände der Hohlprofilleiste herstellt und die Öffnung durch Einbringen einer im Zeitpunkt des Einbringens plastischen Verschlußmasse verschließt,

Bei der Herstellung von Isolierglasscheiben stellt sich beispielsweise beim Füllen von den Abstandhalterrahmen bildenden Hohlprofilleisten mit einem Trockungsmittel das Problem, in der Außenwand der Hohlprofilleiste wenigstens eine Öffnung zu erzeugen, durch die dann ein Trocknungsmittel (Molekularsieb) eingebracht werden kann. Diese Öffnung in der Hohlprofilleiste muß nach beendetem Einbringen des Trocknungsmittels wieder verschlossen werden. Dies ist beispielsweise im DE-U 8 519 191 beschrieben.

Auch beim Füllen von Isolierglasrohlingen mit einem Füllgas, z.B. Schwefelhexafluorid (SFs) muß die den Abstandhalterrahmen bildende Hohlprofilleiste für gewöhnlich an zwei Stellen durchbohrt werden, damit das Füllgas in den Innenraum des Isolierglasrohlings eingebracht werden kann. Nach dem Füllen von Isolierglasrohlingen mit einem Füllgas müssen die für den Füllvorgang benötigten Öffnungen in der Hohlprofilleiste wieder verschlossen werden.

Das Verschließen der beschriebenen Öffnungen in Hohlprofilleisten erfolgte bisher entweder durch Vernieten der Öffnung, oder durch Einbringen eines Pfropfens aus einer Verschlußmasse (vgl. DE- U 8 519 191 ).

Es ist auch schon vorgeschlagen worden, die Wand der Hohlprofilleiste im Bereich der Öffnung einzudrücken, um den Halt der Verschlußmasse zu verbessern. Allerdings ergibt sich auch bei diesem Vorschlag ein ungenügender Halt des flach kegelstumpfförmigen Verschlußmassepfropfens.

Es hat sich aber gezeigt, daß die bekannten Pfropfen aus Verschlußmasse in den Öffnungen nur schlecht halten, da insbesondere die für Abstandhalter von Isolierglasscheiben verwendeten Hohlprofilleisten eine nur sehr geringe Wandstärke (weniger als 1 mm z.B. 0, 4 mm) besitzen. Es ist daher häufig vorgekommen, daß die Verschlußmasse, die Öffnung, die sie verschließen soll, nicht richtig verschließt oder bei nachträglichen Arbeitsschritten zur Fertigstellung der Isolierglasscheibe die Öffnung wieder freigibt.

Der Erfindung liegt die Aufgabe zugrunde, ein Verfahren der eingangs genannten Gattung anzugeben, mit dem ein zuverlässiger und einfacher Verschluß von Öffnungen in Hohlprofilleisten möglich ist. Weiters soll das Verfahren möglichst einfach auszuführen sein.

Erfindungsgemäß wird diese Aufgabe dadurch gelöst, daß man in der die Öffnung.aufweisenden Wand der Hohlprofilleiste einen die Öffnungen dieser Wand konzentrisch umgebenden, im wesentlichen zylindermantelförmigen Ansatz, der in das Innere der Hohlprofilleiste ragt, ausbildet, daß man auch in der der Öffnung mit dem Ansatz gegenüberliegenden Wand der Hohlprofilleiste eine Öffnung herstellt, deren Durchmesser vorzugsweise kleiner ist als der Durchmesser der Öffnung mit dem Ansatz und daß man beim Verschließen der Öffnung den vom Ansatz begrenzten Raum mit Verschlußmasse füllt und einen sich bis zur Öffnung mit dem Ansatz gegenüberliegenden Wand der Hohlprofilleiste erstreckenden Pfropfen aus Verschlußmasse erzeugt, der auf der Innenfläche der gegenüberliegenden Wand aufliegt.

Dadurch, daß man erfindungsgemäß einen die Öffnung in der Wand der Hohlprofilleiste umgebenden Ansatz ausbildet, ergibt sich eine größere Tiefe der Öffnung, sodaß der Pfropfen aus Verschlußmasse in der Öffnung sicher festgehalten wird.

Da man beim erfindungsgemäßen Verfahren so vorgeht, daß man beim Einbringen der Verschlußmasse einen sich von der Öffnung mit dem Ansatz bis zur gegenüberliegenden Wand der Hohlprofilleiste erstreckenden Pfropfen aus Verschlußmasse, vorzugsweise mit etwa birnenförmiger Form erzeugt, der auf der Innenfläche der gegenüberliegenden Wand aufliegt, wird der die Öffnung verschließende Pfropfen zusätzlich an. der der Öffnung gegenüberliegenden Wand der Hohlprofilleiste abgestützt, sodaß ein sicherer Sitz des Pfropfens aus Verschlußmasse erzielt wird.

Den die Öffnung umgebenden Ansatz kann man zugleich mit dem Herstellen der Öffnung ausbilden. Dies kann beispielsweise dadurch erreicht werden, daß man die Öffnung in der Wand nicht durch spanabhebendes Bohren, sondern durch Durchlöchern mit einem ahlenartigen Werkzeug oder durch Reibbohren erzeugt, sodaß sich der Ansatz gleichzeitig mit dem Erzeugen der Öffnung durch das in das Innere der Hohlprofilleiste verformte Wandmaterial ausbildet.

Die Öffnung in der Innenwand des Abstandhalterrahmens wird man für gewöhnlich ohne Ansatz ausbilden, damit die sichtbare Wand der Hohlprofilleiste eben bleibt. Wenn man aber einen besonders sicheren Sitz des Pfropfens aus Verschlußmasse erreichen will, kann man erfindungsgemäß auch so vorgehen, daß man einen die der Öffnung mit dem Ansatz gegenüberliegende Öffnung umgebenden, nach außen ragenden, im wesentlichen zylindermantelförmigen Ansatz ausbildet und daß man beim Einbringen der Verschlußmasse auch den von diesem Ansatz umgrenzten Raum wenigstens teilweise mit Verschlußmasse ausfüllt. Dabei empfiehlt es sich auch, den diese (zweite) Öffnung umgebenden Ansatz zugleich mit dem Herstellen der Offnung selbst auszubilden.

Die Verschlußmasse kann nach dem Einbringen derselben mit der Außenfläche der Hohlprofilleiste im wesentlichen bündig abschließend glatt gestriffen werden. Dadurch wird erreicht, daß die Verschlußmasse über der Außenfläche der Hohlprofilleiste nicht vorsteht und das anschliessende Füllen der Randfugen eines Isolierglasrohlings mit Dichtmittel nicht behindert.

Weitere Einzelheiten des erfindungsgemäßen Verfahrens werden im folgenden unter Bezugnahme auf die Zeichnung erläutert. Es zeigt
Figur 1 einen Querschnitt durch eine Hohlprofilleiste mit erfindungsgemäß verschlossenen Öffnungen und
Figur 2 eine abgeänderte Ausführungsform.

Eine Hohlprofilleiste 1, die beispielsweise aus Aluminium oder einer Aluminiumlegierung durch Strangpressen oder Rollen hergestellt worden ist, besitzt eine bei der Verwendung als Abstandhalter außen zu liegen kommende Wand 2, eine dieser gegenüberliegende Wand 3 und zwei die Wände 2 und 3 verbindende Seitenwände 4 und 5.

Wenn man den Innenraum 8 der Hohlprofilleiste, mit einem Trocknungsmittel (Molekularsieb), füllen will, wird in der Wand 2 der beispielsweise, wie in der DE-C 3 223 881 beschrieben, zu einem Abstandhalterrahmen für Isolierglasscheiben gebogenen Hohlprofilleiste 1 eine Öffnung 6 erzeugt (vgl. DE-U 81 19 191). Die Öffnung 6 wird beispielsweise durch Durchstoßen der Wand 2, oder durch Reibbohren hergestellt, sodaß sich zugleich mit dem Erzeugen der Öffnung 6 in der Wand 2 ein in das Innere 8 der Hohlprofilleiste 1 ragender Ansatz 9 ausbildet. Der Ansatz 9 erstreckt sich rings um die Öffnung 6 und besitzt eine im wesentlichen zylindermantelförmige Gestalt.

Wenn man eine Hohlprofilleiste 1, die als Abstandhalter in einem Isolierglasrohling eingebaut ist, zum Füllen des Innenraumes des Isolierglasrohlings mit einem Füllgas (z.B. Schwefelhexafluorid) durchbohren will, dann erzeugt man auch in der der Wand 2 gegenüberliegenden (innen liegenden) Wand 3 eine Offnung 7. Wie in der Zeichnung gezeigt, ist es bevorzugt, daß die Öffnung 7 einen Durchmesser D₂ besitzt, der kleiner ist als der Durchmesser Dᵢ der Öffnung 6.

Die Öffnung 7 kann ohne Ansatz ausgebildet sein, oder wie in Figur 2 gezeigt, ebenfalls einen Ansatz 10 aufweisen, der nicht in das Innere 8 der Hohlprofilleiste 1, sondern von dieser nach außen ragt.

Wenn nun beispielsweise das Füllen des Innenraumes 8 der Hohlprofilleiste 1 mit einem Trocknungsmittel oder das Füllen des Innenraumes eines Isolierglasrohlings mit einem Füllgas beendet ist, wird die Öffnung 6 bzw. werden die Öffnungen 6 und 7 mit einer beim Einbringen plastischen Verschlußmasse 11 verschlossen. Als Verschlußmasse eignet sich beispielsweise eine Masse, wie sie auch als Dichtmittel zum Füllen der Randfugen von lsolierglasscheiben (Versiegeln von Isolierglasscheiben) verwendet wird. Beispielsweise kann eine Verschlußmasse auf Thiokol-Basis verwendet werden.

Die Verschlußmasse 11 wird durch die Öffnung 6 in der Wand 2 eingebracht und bildet einen Pfropfen 12 mit im gezeigten Ausführungsbeispiel nach außen gewölbter, etwa birnenförmiger Form, der sich von der Öffnung 6 bis zur gegenüberliegenden Wand 3 erstreckt, die Öffnung 7 verschließt und auf der Innenfläche 13 der Wand 3 aufliegt.

Nachdem die Verschlußmasse 11 zum Verschließen der Öffnungen 6 und 7 eingebracht worden ist, kann sie noch glatt gestriffen werden, damit sie, wie in Figur 1 gezeigt, mit der Außenfläche 14 der Wand 2 und/oder mit der Außenfläche 15 der Wand 3 der Hohlprofilleiste 1 bündig abschließt. Dieses Glattstreifen kann beispielsweise mit dem Wegbewegen einer Düse (nicht gezeigt), aus der die Verschlußmasse 11 eingebracht worden ist, kombiniert werden. Dabei wird die Düse seitlich mit gleichzeitiger Drehbewegung von der Öffnung 6 wegbewegt und erst dann von der Wand 2 abgehoben. Bei dieser Bewegung wird der sich aus der Düse in die Öffnung 6 erstreckende Strang aus Verschlußmasse 11 abgeschnitten.

Falls im Bereich der Öffnung 7 ein Ansatz 10 ausgebildet worden ist, dann füllt die Dichtmasse 11 den vom Ansatz 10 begrenzten Raum teilweise aus.

Wenn in der Hohlprofilleiste 1 nur eine Öffnung 6 in der Wand 2 und keine Öffnung 7 in der Wand 3 erzeugt worden ist, wie dies beim Füllen von Hohlprofilleisten 1 mit einem Trocknungsmittel der Fall ist, dann genügt es lediglich den vom Kragen 9 umgrenzten Raum 16 wenigstens teilweise mit Verschlußmasse 11 auszufüllen. Es wird aber für gewöhnlich vorgezogen, so viel Verschlußmasse 11 einzubringen, daß sich ein Pfropfen 12 ausbildet, der bis zur Wand 3 reicht und auf deren Innenfläche 13 aufliegt, da sich dadurch durch ein verbesserter Sitz des Pfropfens 12 aus Verschlußmasse 11 ergibt.

## Patentansprüche

1. Verfahren zum Herstellen und nachträglichen Verschließen einer Öffnung (6) in einer Hohlprofilleiste (1), insbesondere einer Hohlprofilleiste (1), die als Abstandhalter einer Isolierglasscheibe bestimmt ist, bei dem man eine Öffnung (6) in einer der einander gegenüberliegenden Wände (2) der Hohlprofilleiste (1) herstellt und die Öffnung (6) durch Einbringen einer im Zeitpunkt des Einbringens plastischen Verschlußmasse (11) verschließt, dadurch gekennzeichnet, daß man in der die Öffnung (6) aufweisenden Wand (2) der Hohlprofilleiste (1) einen die Öffnung (6) in dieser Wand (2) konzentrisch umgebenden, im wesentlichen zylindermantelförmigen Ansatz (9), der in das Innere der Hohlprofilleiste (1) ragt, ausbildet, daß man auch in der der Öffnung (6) mit dem Ansatz (9) gegenüberliegenden Wand (3) der Hohlprofilleiste (1) eine Öffnung (7) herstellt, deren Durchmesser (D₂) vorzugsweise kleiner ist als der Durchmesser (D₁) der Öffnung (6) mit dem Ansatz (9), und daß man beim Verschließen der Öffnung (6) den vom Ansatz (9) begrenzten Raum (16) mit Verschlußmasse (11) füllt und einen sich bis zur Öffnung (6) mit dem Ansatz (9) gegenüberliegenden Wand (3) der Hohlprofilleiste (1) erstreckenden Pfropfen (12) aus Verschlußmasse (11) erzeugt, der auf der Innenfläche (13) der gegenüberliegenden Wand (3) aufliegt.

2. Verfahren nach Anspruch 1, dadurch gekennzeichnet, daß man einen Pfropfen (12) aus Verschlußmasse (11) mit etwa birnenförmiger Form erzeugt.

3. Verfahren nach Anspruch 1 oder 2, dadurch gekennzeichnet, daß man einen die der Öffnung (6) mit dem Ansatz (9) gegenüberliegende Öffnung (7) umgebenden, an sich bekannten, nach außen ragenden, im wesentlichen zylindermantelförmigen Ansatz (10) ausbildet und daß man beim Einbringen der Verschlußmasse (11) auch den von diesem Ansatz (10) umgrenzten Raum wenigstens teilweise mit Verschlußmasse (11) ausfüllt.

## Claims

1. Method of making and then closing an opening (6) in a hollow section (1), especially a hollow section (1) which is intended to be a spacer for a sheet of insulating glass, in which an opening (6) is produced in one of the oppositely disposed walls (2) of the hollow section (1) and the opening (6) is closed by introducing a closure mass (11) which is plastic at the time of introduction, characterized in that there is formed in the wall (2) of the hollow section (1) with the opening (6) a substantially cylindrical-shell-formed appendage (9) concentrically surrounding the opening (6) in this wall (2) and which projects into the interior of the hollow section (1), in that an opening (7) is also made in the wall (3) of the hollow section opposite to the opening (6) with the appendage (9), with a diameter (D₂) preferably smaller than the diameter (Dᵢ) of the opening (6) with the appendage (9), and in that, in closing the opening (6) the space (16) bounded by the appendage (9) is filled with closure mass (11) and a plug (12) of closure mass (11) extending to the wall (3) of the hollow section (1) opposite the opening (6) with the appendage (9) is formed, which plug bears on the inner surface (13) of the opposite wall (3).

2. Method according to claim 1, characterized in that a plug (12) of closure mass (11) with approximately the shape of a pear is formed.

3. Method according to claim 1 or 2, characterized in that, surrounding the opening (7) opposite to the opening (6) with the appendage (9), there is formed a substantially cylindrical-shell-formed, outwardly projecting appendage (10) known per se, and in that the space bounded by this appendage (10) is also at least partially filled with closure mass (11) when introducing the closure mass (11).

## Revendications

1. Procédé pour effectuer et pour obturer ultérieurement une ouverture (6) dans un profilé creux (1), en particulier dans un profilé creux (1) destiné à servir d'intercalaire d'un vitrage isolant, dans lequel on effectue une ouverture (6) dans l'une (2) des parois opposées du profilé creux (1) et on obture l'ouverture (6) par introduction d'une masse de scellement (11) plastique au moment de l'introduction, caractérisé en ce que dans la paroi (2) du profilé creux (1) présentant l'ouverture (6), on réalise une saillie (9) essentiellement en forme d'enveloppe cylindrique qui entoure concentriquement l'ouverture (6) de cette paroi (2) et dépasse à l'intérieur du profilé creux (1), en ce que dans la paroi (3) du profilé creux (1) opposée à l'ouverture (6) avec la saillie (9), on effectue également une ouverture (7) dont le diamètre (D₂) est de préférence inférieur au diamètre (Di) de l'ouverture (6) avec la saillie (9) et en ce que lors de l'obturation de l'ouverture (6), on remplit l'espace (16) délimité par la saillie (9) avec de la masse de scellement (11) et on produit un bouchon (12) de masse de scellement (11) qui s'étend jusqu'à la paroi (3) du profilé creux (1) opposée à l'ouverture (6) avec la saillie (9) et prend appui sur la surface intérieure (13) de la paroi opposée (3).

2. Procédé selon la revendication 1, caractérisé en ce que l'on produit un bouchon (12) de masse de scellement (11) possédant à peu près une forme de poire.

3. Procédé selon la revendication 1 ou 2, caractérisé en ce que l'on réalise une saillie (10) en soi connue, essentiellement en forme d'enveloppe cylindrique, dépassant vers l'extérieur et entourant l'ouverture (7) opposée à l'ouverture (6) avec la saillie (9) et en ce que lors de l'introduction de la masse de scellement (11), on remplit également au moins partiellement de masse de scellement (11) l'espace délimité par cette saillie (10).
